# EUROPÄISCHE PATENTSCHRIFT

(11) **EP 3 426 423 B1**
(45) Veröffentlichungstag und Bekanntmachung des Hinweises auf die Patenterteilung: **31.08.2022**
(21) Anmeldenummer: 17710474.2
(22) Anmeldetag: 06.03.2017
(51) Int. Cl.: B22C 9/28, B22D 17/22, B22D 18/04

(54) **VORRICHTUNG ZUR HERSTELLUNG VON GUSSTEILEN, WIE ALUMINIUMGUSS, IM DRUCKVERFAHREN ODER NIEDERDRUCKVERFAHREN**
DEVICE FOR PRODUCING CAST PARTS, SUCH AS ALUMINUM CASTINGS, IN A PRESSURE METHOD OR LOW-PRESSURE METHOD
DISPOSITIF POUR LA FABRICATION DE PIÈCES MOULÉES, COMME L'ALUMINIUM MOULÉ, AU COURS D'UN PROCÉDÉ SOUS PRESSION OU À BASSE PRESSION

(30) Priorität: 06.03.2016 DE 102016104019
(43) Veröffentlichungstag der Anmeldung: 16.01.2019
(73) Patentinhaber: FOSHAN NANHAI SUPERBAND MOULD CO., LTD., Foshan City, Guangdong Province 528234 (CN)
(72) Erfinder: ARGIROV, Borislav, 68519 Bretten (DE); ARGIROV, Stefan, 68519 Viernheim (DE)
(74) Vertreter: Thoma, Michael
(86) Internationale Anmeldenummer: PCT/EP2017/000302
(87) Internationale Veröffentlichungsnummer: WO 2017/153044

(56) Entgegenhaltungen:
- DE-C1- 10 234 026
- US-A- 4 840 557
- US-A- 5 311 918
- US-A- 5 810 067
- US-A1- 2004 194 906

## Beschreibung

Die Erfindung betrifft eine Vorrichtung zur Herstellung von Gussteilen, wie Aluminiumguss, im Druckverfahren oder Niederdruckverfahren mit Hilfe eines Gusswerkzeugs, das aus beweglich angeordneten Seitenteilen mit einem ein Unterteil oder ein unteres Formteil aufnehmenden Grundplatte und ein Oberteil oder oberes Formteil aufweisenden Platte besteht, wobei zumindest das Oberteil mit einer Entformungsplatte und dem oberen Formteil mit Bezug auf die Standfläche des Gusswerkzeugs mit Hilfe mindestens einer Stellvorrichtung in vertikaler Richtung verstellbar ist und die ebenfalls mit Hilfe der und/oder weiteren Stellvorrichtungen in horizontaler Richtung verstellbar sind.

Es ist bereits ein Werkzeug aus der DE 102 34 026 C1 bekannt, die sich auf eine Vorrichtung zur Herstellung von Gussteilen, wie Aluminiumguss, im Druckverfahren oder Niederdruckverfahren bekannt, das aus beweglich angeordneten Seitenteilen mit einem ein Unterteil oder ein unteres Formteil aufnehmenden Grundplatte und ein Oberteil oder oberes Formteil aufweisenden Platte besteht, wobei zumindest das Oberteil mit einer Entformungsplatte und dem oberen Formteil mit Bezug auf die Standfläche des Gusswerkzeugs mit Hilfe mindestens einer Stellvorrichtung in vertikaler Richtung verstellbar ist und die Seitenteile ebenfalls mit Hilfe der und/oder weiteren Stellvorrichtungen in horizontaler Richtung verstellbar sind. Bei einer derartigen Vorrichtung kann keine kurze und simultane oder zeitgleiche Bewegung der verstellbaren Bauteile erzielt werden. Ferner ist die Herstellung der bekannten Vorrichtung aufwändig und teuer.

Der Erfindung liegt die Aufgabe zugrunde, die Vorrichtung derart auszubilden und anzuordnen, dass eine simultane oder zeitgleiche Bewegung der verstellbaren Bauteile erzielt wird und der Entformungsvorgang so verläuft, dass keine Beschädigung des Gussteils auftritt.

Die Aufgabe wird erfindungsgemäß durch eine Vorrichtung nach Anspruch 1 gelöst.

Vorteilhaft ist es auch, dass zum Entformen des Gussteils jeweils zwei oder mehrere Gleitflächen zusammenwirken. Hierdurch wird das Gussteil, das beim Gießvorgang durch die Seitenschieber umschlossen ist, nach Erkalten mit dem Oberteil nach oben bewegt und anschließend vom Oberteil entformt. Durch Absenken und seitliches kontinuierliches Herausfahren der Seitenschieber werden die Gussteile ohne Beschädigung insbesondere der Oberfläche des Gussteils gelöst, nach unten auf eine Transportplatte abgelegt und seitlich herausgefahren. Durch die erfindungsgemäße Entformung entsteht auch kein Verzug an der Vorderseite des Gussteils.

Durch simultane Kinematik der Einzelteile in Verbindung mit den zahlreichen Gleitflächen wird das Gussteil sehr schnell und insbesondere gleichförmig vom oberen Werkzeug bzw. Oberteil gelöst und dadurch auch gleichmäßig zerstörungsfrei entformt.

Vorteilhaft ist es, dassdem Gusswerkzeug fünf Gleitflächenpaare zugeordnet sind.

Von besonderer Bedeutung ist für die vorliegende Erfindung, dass das erste in einem Winkel von 45° verlaufende Gleitflächenpaar aus einer ersten am ersten Gleitelement oder einer T-Leiste vorgesehenen Gleitfläche und einer zweiten am Oberteil vorgesehenen Gleitfläche besteht,
wobei das zweite in einem Winkel von 45° verlaufende Gleitflächenpaar aus der dritten am ersten Gleitelement oder einer T-Leiste vorgesehenen dritten Gleitfläche und einer vierten an einem Gleitelement oder einer Kippleiste vorgesehenen Gleitfläche besteht,
wobei das dritte in einem Winkel von 45° verlaufende Gleitflächenpaar aus einer fünften am ersten Gleitelement vorgesehenen Gleitfläche und einer sechsten an der Entformungsplatte vorgesehenen Gleitfläche besteht,
wobei das vierte horizontal verlaufende Gleitflächenpaar aus einer siebten an der Entformungsplatte vorgesehenen horizontalen Gleitfläche und einer achten am ersten Gleitelement oder der T-Leiste horizontal vorgesehenen Gleitfläche besteht,
wobei das fünfte horizontal verlaufende Gleitflächenpaar aus einer neunten am ersten Gleitelement oder der T-Leiste vorgesehenen Gleitfläche und einer zehnten am Oberteil vorgesehenen Gleitfläche) besteht.

Auch ist es vorteilhaft, dass die Platte oder das Oberteil und das zweite Gleitelement oder die Kippleiste fest mit einander verbunden und an das Gusswerkzeug angeschlossen sind, wobei bei mittel- oder unmittelbarer Anlage der Entformungsplatte gegen das Gleitelement oder die T-Leiste, das zweite Gleitelement oder die Kippleiste mit der dritten und vierten sowie mit der fünften und sechsten Gleitfläche und die weiteren horizontal verlaufenden Gleitflächen des ersten Gleitelements oder der T-Leiste sowie der ersten und zweiten Gleitfläche das erste Gleitelement soweit nach außen bewegt werden, dass die fünften und sechsten Gleitflächen der Entformungsplatte und dem ersten Gleitelement oder T-Leiste zur Anlage kommen und bei einer weiteren Bewegung der Stellvorrichtung in vertikaler Richtung die Seitenteile oder Seitenschieber in einer schrägen Ebene zwanggeführt nach unten und nach außen bewegt werden.

Ferner ist es vorteilhaft, dass das erste Gleitelement als T-Leiste ausgebildet ist und aus einem horizontalen Teil und einem vertikal angeordneten Steg besteht, in dem zur Aufnahme eines Befestigungselements eine Öffnung vorgesehen ist, mit dessen Hilfe es an das Seitenteil angeschlossen ist.

Vorteilhaft ist es auch, dass das zweite Gleitelement oder Kippleiste und das Oberteil über Befestigungselemente fest miteinander verbunden und an das Gusswerkzeug vertikal verstellbar angeschlossen sind, wobei der am ersten Gleitelement vorgesehene Steg in einer im Oberteil vorgesehenen Langlochöffnung aufgenommen ist und ein seitliches Verstellen des Seitenteils oder Seitenschiebers zulässt.

Ferner ist es vorteilhaft, dassdas erste Gleitelement als T-Leiste ausgebildet ist und zwei in einem 45° Winkel gegenläufig angeordnete erste und fünfte Gleitflächen aufweist, die im Bereich des einen Endes des horizontalen Teils vorgesehen sind, wobei an einer Unterseite des erstes Gleitelements eine Aussparung mit der dritten Gleitfläche vorgesehen ist, in der das zweite Gleitelement derart aufgenommen ist, dass ein seitliches Verstellen des ersten Gleitelements im Seitenteil zulässt, sodass die die fünften und sechsten Gleitflächen zur Anlage kommen können und dadurch die Seitenteile nach unten in vertikaler Richtung und nach außen in horizontaler Richtung verstellt werden können und die Entformungsplatte am Außenumfang mehrere Gleitflächen aufweist, die mit den Gleitflächen des ersten Gleitelements zur Anlage kommen.

Ferner ist es vorteilhaft, dass die Seitenteile aus mindestens zwei oder mehreren Seitenteilsegmenten bestehen, die über schräg verlaufende zusammenwirkende Gleit- oder Schieberleisten in Richtung Zentrum oder vertikaler Längsmittelachse aufeinander zugeführt werden und damit das Gusswerkzeug schließen und die zur Anlage kommenden schrägverlaufenden Gleitflächen des zweiten Gleitelements und des ersten Gleit-elements oder der T-Leiste und die Gleitflächen am ersten Gleitelement oder der T-Leiste und dem Oberteil derart horizontal angeordnet sind, dass sie bei Verstellen der Entformungsplatte in vertikaler Richtung ein Verschieben des ersten Gleitelements oder der T-Leiste in Richtung nach außen zulassen Hierdurch werden insgesamt die Kosten des Herstellungsverfahrens von Gussteilen herabgesetzt, da auch eine einfache und schnelle bzw. kontinuierliche Demontage der bewegten Bauteile möglich ist. Dadurch erreicht man auch kürzere Stillstandzeiten der Gesamtvorrichtung und damit auch eine erhebliche Kostenersparnis. Mit Hilfe der vorteilhaft ausgebildeten simultanen Kinematik und durch Einsatz nur einer Stellvorrichtung z. B. in Form eines einzigen Stellzylinders können die Maschinenkosten weiter gesenkt werden.

Weitere Vorteile und Einzelheiten der Erfindung sind in den Patentansprüchen und in der Beschreibung erläutert und in den Figuren dargestellt.

Dabei zeigen:
- Fig. 1: Anfangsstellung des Gießwerkzeuges vor dem Entformungsvorgang und damit in der geschlossenen Stellung der Seitenteile mit dem Formteil bzw. dem Gussteil;
- Fig. 2a: das senkrechte Öffnen des Gießwerkzeugs in Z-Richtung und damit der Beginn der Entformungsstufe;
- Fig. 2b: eine Teilansicht des Beispiels, gemäß Fig. 2a;
- Fig. 3a: die erste Entformungsstufe sowie die gemeinsamen senkrechten Bewegungsstufen der Entformungsplatte, der T-Leiste und des Seitenschiebers nach unten in Z-Richtung und die gleichzeitige Bewegung der T-Leiste 8 und des Seitenschiebers 4 nach außen in X-Richtung; Fig. 3b eine Teilansicht des Gießwerkzeugs, gemäß Fig. 3a; Fig. 3c eine Draufsicht des Gießwerkzeugs, gemäß Fig. 3a;
- Fig. 4a: die zweite Entformungsstufe sowie die gemeinsame senkrechte Bewegung der Entformungsplatte nach unten in Z-Richtung sowie eine gleichzeitige Bewegung des Seitenschiebers, der T-Leiste senkrecht nach außen in X-Richtung, wobei die beiden oberen Gleitflächen in einer Ebene verlaufen;
- Fig. 4b: eine Teilansicht des Gießwerkzeugs, gemäß Fig.4a;
- Fig. 4c: eine Draufsicht des Gießwerkzeugs, gemäß Fig. 4a,
- Fig. 5a: die dritte Entformungsstufe sowie die gemeinsame senkrechte Bewegung der Entformungsplatte nach unten in Z-Richtung sowie die gleichzeitige Bewegung des Seitenschiebers, der T-Leiste nach außen in X-Richtung, wobei die fünfte und sechste Gleitfläche zur Anlage kommen;
- Fig. 5b: eine Teilansicht des Gießwerkzeugs, gemäß Fig. 5a;
- Fig. 5c: eine Draufsicht des Gießwerkzeugs, gemäß Fig. 5a;
- Fig. 6: die Platte bzw. das Oberteil;
- Fig. 7: eine 3D-Darstellung der T-Leiste;
- Fig. 8: die Unterseite der Entformungsplatte;
- Fig. 9: eine 3D-Darstellung des zweiten Gleitelements oder der Kippleiste,
- Fig. 10: eine Teilansicht in 3D-Darstellung eines der vier verstellbaren Seitenschieber;
- Fig. 11: eine Explosions-Darstellung des Gießwerkzeugs.

In Fig. 1 ist mit 20 ein Gusswerkzeug für eine Vorrichtung zur Herstellung von Gussteilen 9, wie Aluminiumguss, im Druckverfahren oder Niederdruckverfahren bezeichnet wobei der Verfahrensdruck für die nachstehend beschriebene Vorrichtung bei ca. 1 bar oder auch geringfügig höher liegen kann.

Das Gusswerkzeug 20 besteht aus mehreren beweglich angeordneten Seitenteilen 4 mit einem ein Unterteil oder ein unteres Formteil 3 aufnehmenden Grundplatte 1 sowie ein Oberteil 7 oder oberes Formteil 5 aufweisenden Platte. Zumindest das Oberteil 7 ist mittels einer Distanzsäule 14 an eine Deckplatte 14 der Vorrichtung angeschlossen. Eine Entformungsplatte 10 ist an dem oberen Formteil 5 der Vorrichtung angeschlossen und mit Hilfe mindestens einer Stellvorrichtung 17 mit Bezug auf die Standfläche des Gusswerkzeugs 20 in vertikaler Richtung Z verstellbar und die Seitenteile 4 ebenfalls mit Hilfe der und/oder einer weiteren Stellvorrichtung in horizontaler Richtung X verstellbar.

Zum Entformen des Gussteils 9 wirkt zumindest die eine Stellvorrichtung 17 mit der Entformungsplatte 10 mittel- oder unmittelbar zusammen. Beim vertikalen Stellvorgang der Stellvorrichtung 17 wird das obere Formteil 5 zuerst in senkrechter Richtung Z und dann die Seitenteile 4 in vertikaler Richtung X ebenfalls zumindest über die eine Stellvorrichtung 17 verstellt.

Die Stellvorrichtung 17 wirkt mit Zwangsteuerungselementen zusammen, die eine kontinuierliche oder gleichförmige Bewegung der Seitenteile oder Seitenschieber 4 in vertikaler und horizontaler Richtung mit Bezug auf die Standfläche des Gusswerkzeugs bewirken.

Die Zwangsteuerungselemente sind als Gleitflächen 18a, 18b, 19a, 19b, 50a, 50b, 60a, 60b, 70a, 70b ausgebildet. Zum Entformen des Gussteils 9 wirken jeweils zwei oder mehrere 18a, 18b, 19a, 19b, 50a, 50b, 60a, 60b, 70a, 70b zusammen. Der Vorrichtung bzw. dem Gusswerkzeug 20 sind fünf Gleitflächenpaare zugeordnet.

Das erste in einem Winkel von 45° verlaufende Gleitflächenpaar 18a, 18b besteht aus einer ersten am ersten Gleitelement oder einer T-Leiste 8 vorgesehenen Gleitfläche 18a und einer zweiten am Oberteil 7 vorgesehenen Gleitfläche 18b.

Das zweite in einem Winkel von 45° verlaufende Gleitflächenpaar 19a, 19b besteht aus der dritten am ersten Gleitelement oder einer T-Leiste 8 vorgesehenen Gleitfläche 19a und einer vierten am Gleitelement oder an der Kippleiste 11 vorgesehenen Gleitfläche 19b.

Das dritte in einem Winkel von 45° verlaufende Gleitflächenpaar 50a, 50b besteht aus einer fünften am ersten Gleitelement 8 vorgesehenen Gleitfläche 50a und einer sechsten an der Entformungsplatte 10 vorgesehenen Gleitfläche 50b.

Das vierte Gleitflächenpaar 60a, 60b besteht aus einer siebten an der Entformungsplatte 10 vorgesehenen horizontalen Gleitfläche 60a und einer achten am ersten Gleitelement oder der T-Leiste 8 horizontal vorgesehenen Gleitfläche 60b.

Das fünfte horizontal verlaufende Gleitflächenpaar 70a, 70b besteht aus einer neunten am ersten Gleitelement oder einer T-Leiste 8 vorgesehenen Gleitfläche 70a und einer zehnten am Oberteil 7 vorgesehenen Gleitfläche 70b.

Das Oberteil 7 und das zweite Gleitelement oder Kippleiste 11 sind über Befestigungselemente fest miteinander verbunden, an das Gusswerkzeug 20 fest angeschlossen und somit in vertikaler Richtung nicht verstellbar. Das Gusswerkzeug 20 weist eine Öffnung 25 auf in der das Gussteil eingeformt ist (Fig. 5c.).

Das erste Gleitelement 8 gemäß Fig. 7 weist einen vertikalen Steg 21 auf und ist mit Hilfe eines Befestigungselements oder eines nicht dargestellten Bolzens an das Seitenteil 4 angeschlossen. Der Bolzen erstreckt sich durch eine im T-Teil 8 vorgesehene Bohrung 53 und eine im Oberteil 7 vorgesehene Langlochöffnung 51 (Fig. 6) bis ins Seitenteil 4.

Da die Platte oder das Oberteil 7 und das zweite Gleitelement oder die Kippleiste 11 fest mit einander verbunden und mittel- oder unmittelbar an das Gusswerkzeug 20 angeschlossen sind, wird bei mittel- oder unmittelbarer Anlage der Entformungsplatte 10 gegen das erste Gleitelement oder die T-Leiste 8 und somit bei mittelbarer Einwirkung auf das Seitenteil 4, die T-Leiste 8 mit dem Seitenteil 4 soweit nach außen in Richtung X gemäß Fig. 4b, verschoben, dass die Gleitflächen 50a und 50b auf einer schrägverlaufenden Ebene mit einem Winkel von 45°, mit Bezug auf die Standfläche der Vorrichtung, verlaufen. In der Stellung gemäß Fig. 4b kann bei weiterer Verstellung der Platte oder der Entformungsplatte 10 in Z-Richtung die Gleitfläche 50b gegen die Gleitfläche 50a zur Anlage kommen und verschiebt dadurch die T-Leiste 8 und das Seitenteil 4 auf einer geneigt verlaufenden Ebene in Z-X Richtung, da bei dieser Bewegung auch die Gleitflächen 18a,18b und 19a, 19b sich noch weiter gleitend berühren. Bei diesem Stellvorgang wird das Seitenteil 4 und bei der fortgesetzter Verstellung von Fig. 4b nach 5b kontinuierlich vom Gussteil 9 fortbewegt und somit letztlich vollständig freigegeben, sodass es nach unten in Z-Richtung auf eine Transportplatte abgegeben und seitlich aus der Vorrichtung herausbewegt werden kann.

Da das erste Gleitelement als T-Leiste 8 ausgebildet und aus einem horizontalen Teil und dem vertikal angeordneten Steg 21 besteht, in dem zur Aufnahme eines in der Zeichnung nicht dargestellten Befestigungselements die Öffnung 53 vorgesehen ist, kann der Steg 21 und ein horizontal verlaufendes Teil 22 und damit das Gleitelement 8 an das Seitenteil 4 fest angeschlossen werden. Die T-Leiste 8 und das Seitenteil 4 werden daher gemeinsam in Z und X Richtung verstellt.

Die Entformungsplatte 10 weist am Außenumfang mehrere, insbesondere 8 Gleitflächen 50b auf, die mit den Gleitflächen 50a des ersten Gleitelements 8 zur Anlage kommen.

Die Seitenteile 4 bestehen gemäß Fig. 5c, Fig. 10, aus mindestens zwei, insbesondere aus vier Seitenteilsegmenten die über schräg verlaufende und zusammenwirkende, an einem Eckteil 16 der Grundplatte 1 und an dem Seitenteil 4 angeordnete Gleit- oder Schieberleisten 6, 13 in Richtung Zentrum oder vertikaler Längsmittelachse aufeinander zugeführt werden, um damit das Gusswerkzeug 20 nach dem Entformungsvorgang wieder zu schließen, sodass das Gusswerkzeugs 20 über eine Angussbuchse 2 bei einem geringen Druck von ca. 1 bar bis 5 bar wieder Schmelze gefüllt werden kann. Die Seitenteile weisen gemäß Fig. 19 nach innen gerichtete konkave Formflächen auf, die die Außenseiten des Gussteils 9 bestimmen.

Die Gleitflächenfunktion ist nachstehend nochmal zusammengefasst: in Fig. 2b ist die Gleitflächenfunktion und die Bewegungsrichtungen der Gleitflächen 60a + 60b entgegengesetzt zur X-Richtung dargestellt. Dieser Stellweg wird durch die Anlage der Gleitflächen 19a, 19b bewirkt, da die Teile 7 und 11 bei Verstellen des Teils bzw. der Entformungsplatte 10 nicht seitlich verschoben werden können, sondern nur das erste Gleitelement 8 in X-Richtung verstellt werden kann. Beim Stellvorgang von Fig. 2b nach 3b kommen die Gleitflächen 18a, 18b und 19a, 19b zur Anlage und bewirken dadurch das Verstellen der T-Leiste 8 und des Seitenteils 4 von Fig. 3b nach Fig. 4b Der Abstand zwischen dem Gussteil 9 und dem Seitenteil 4 vergrößert sich fortlaufend. Mit Hilfe der Anlage der Gleitflächen 18a, 18b, 19a, 19b, 60a, 60b wird bei weiterer Verstellung eine Bewegung der T-Leiste 8 und der Seitentele 4 in Z-und X-Richtung, also auf einer schräg verlaufenden Ebene, und somit eine Abwärtsbewegung gemäß Fig. 4b, 5b bewirkt. Hier wirken die Gleitflächen 50a, 50b, 70a, 70b zusammen.

### Bezugszeichenliste

- 1: Grundplatte
- 2: Angussbuchse
- 3: Unterteil, unteres Formteil
- 4: Seitenteil, Seitenschieber
- 5: Oberteil, oberes Formteil
- 6: Gleitleiste, Schieberleiste
- 7: Platte, Oberteil
- 8: erstes Gleitelement, T-Leiste
- 9: Gussteil
10 Platte, Entformungsplatte
11 zweites Gleitelement, Kippleiste
12 Führungssäule
13 Gleitleiste, Schieberleiste
14 Distanzsäule
15 Deckplatte
16 Eckteil
17 Stellvorrichtung, Hydraulikzylinder
18a 1.Gleitfläche am Teil 8
18b 2.Gleitfläche am Teil 7
19a 3.Gleitfläche am Teil 8.
19b 4.Gleitfläche am Teil 11
20 Gusswerkzeug
21 Steg
22 horizontales Teil
23 Unterseite
24 Aussparung
25 1. Öffnung
50a 5. Gleitfläche am Teil 8
50b 6. Gleitfläche am Teil 10
51 Langlochöffnung
53 2. Öffnung, Bohrung
60a 7. Gleitfläche am Teil 10
60b 8. Gleitfläche am Teil 8
70a 9. Gleitfläche am Teil 8
70b 10. Gleitfläche am Teil 7
- X: horizontale Richtung
- Z: vertikale Richtung

## Patentansprüche

1. Vorrichtung zur Herstellung von Gussteilen, wie Aluminiumguss, im Druckverfahren oder Niederdruckverfahren mit Hilfe eines Gusswerkzeugs (20), das aus beweglich angeordneten Seitenteilen (4), einer ein Unterteil oder ein unteres Formteil (3) aufnehmenden Grundplatte (1) und einer sowohl ein Oberteil (7) als auch einen oberen Formteil (5) oder oberes Formteil (5) aufweisenden Platte besteht, wobei zumindest das Oberteil (7) mit einer Entformungsplatte (10) und dem oberen Formteil (5) mit Bezug auf die Standfläche des Gusswerkzeugs (20) mit Hilfe einer Stellvorrichtung (17) in vertikaler Richtung (Z) verstellbar ist und die Seitenteile (4) ebenfalls mit Hilfe der Stellvorrichtung (17) und damit zusammenwirkenden Zwangssteuerungselementen, die als Gleitflächen (18a, 18b, 19a, 19b, 50a, 50b, 60a, 60b, 70a, 70b) ausgebildet sind, in horizontaler Richtung (X) verstellbar sind,
wobei
zum Entformen eines Gussteils (9) die Stellvorrichtung (17) mit der Entformungsplatte (10) und den genannten Zwangssteuerungselementen derart zusammenwirkt, dass zunächst die Entformungsplatte (10) und die Seitenteile (4) in senkrechter Richtung (Z) verstellbar sind, dass danach die Seitenteile (4) in schräger Richtung (Z-X) mit Bezug auf die Standfläche des Gusswerkzeugs bewegt werden, und dass schließlich die Seitenteile (4) in horizontaler Richtung (X) bewegt werden.

2. Vorrichtung nach Anspruch 1,
**dadurch gekennzeichnet,**
**dass** zum Entformen des Gussteils (9) jeweils zwei oder mehrere Gleitflächen (18a,18b,19a,19b, 50a, 50b, 60a, 60b, 70a, 70b) zusammenwirken.

3. Vorrichtung nach Anspruch 1 oder 2,
**dadurch gekennzeichnet,**
**dass** dem Gusswerkzeug (20) fünf Gleitflächenpaare zugeordnet sind.

4. Vorrichtung nach Anspruch 3,
**dadurch gekennzeichnet,**
**dass** das erste in einem Winkel von 45° verlaufende Gleitflächenpaar (18a, 18b) aus einer ersten am ersten Gleitelement oder einer T-Leiste (8) vorgesehenen Gleitfläche (18a) und einer zweiten am
Oberteil (7) vorgesehenen Gleitfläche (18b) besteht,
wobei das zweite in einem Winkel von 45° verlaufende Gleitflächenpaar (19a, 19b) aus der dritten am ersten Gleitelement oder einer T-Leiste (8) vorgesehenen dritten Gleitfläche (19a) und einer vierten an einem Gleitelement oder einer Kippleiste (11) vorgesehenen Gleitfläche (19b) besteht,
wobei das dritte in einem Winkel von 45° verlaufende Gleitflächenpaar (50a, 50b) aus einer fünften am ersten Gleitelement (8) vorgesehenen Gleitfläche (50a) und einer sechsten an der Entformungs-platte (10) vorgesehenen Gleitfläche (50b) besteht,
wobei das vierte horizontal verlaufende Gleitflächenpaar (60a, 60b) aus einer siebten an der Entformungsplatte (10) vorgesehenen horizontalen Gleitfläche (60a) und einer achten am ersten Gleitelement oder der T-Leiste (8) horizontal vorgesehenen Gleitfläche (60b) besteht,
wobei das fünfte horizontal verlaufenden Gleitflächenpaar (70a, 70b) aus einer neunten am ersten Gleitelement oder der T-Leiste (8) vorgesehenen Gleitfläche (70a) und einer zehnten am Oberteil (7) vorgesehenen Gleitfläche (70b) besteht.

5. Vorrichtung nach Anspruch 4, **dadurch gekennzeichnet,**
**dass** die Platte oder das Oberteil (7) und das zweite Gleitelement oder die Kippleiste (11) fest mit einander verbunden und an das Gusswerkzeug (20) angeschlossen sind, wobei bei mittel- oder unmittelbarer Anlage der Entformungsplatte (10) gegen das Gleitelement oder die T-Leiste (8), das zweite Gleitelement oder die Kippleiste (11) mit der dritten und vierten (19a, 19b) sowie mit der fünften und sechsten Gleitfläche (50a, 50b) und die weiteren horizontal verlaufenden Gleitflächen (70a, 70b) des ersten Gleitelements oder der T-Leiste (8) sowie der ersten und zweiten Gleitfläche (18a, 18b) das erste Gleitelement (8) soweit nach außen bewegt werden, dass die fünften und sechsten Gleitflächen (50a, 50b) der Entformungsplatte (10) und dem ersten Gleitelement oder T-Leiste (8) zur Anlage kommen und bei einer weiteren Bewegung der Stellvorrichtung (17) in vertikaler Richtung (Z) die Seitenteile oder Seitenschieber (4) in einer schrägen Ebene (X, Z) zwanggeführt nach unten und nach außen bewegt werden.

6. Vorrichtung nach Anspruch 4, **dadurch gekennzeichnet,**
**dass** das erste Gleitelement als T-Leiste (8) ausgebildet ist und aus einem horizontalen Teil (22) und einem vertikal angeordneten
Steg (21) besteht, in dem zur Aufnahme eines Befestigungselements eine Öffnung (53) vorgesehen ist, mit dessen Hilfe es an das Seiten- teil (4) angeschlossen ist.

7. Vorrichtung nach Anspruch 6, **dadurch gekennzeichnet**
**dass** das zweite Gleitelement oder Kippleiste (11) und das Oberteil (7) über Befestigungselemente fest miteinander verbunden und an das Gusswerkzeug (20) vertikal verstellbar angeschlossen sind, wobei der am ersten Gleitelement (8) vorgesehene Steg (21) in einer im Oberteil (7) vorgesehenen Langlochöffnung (51) aufgenommen ist und ein seitliches Verstellen des Seitenteils oder Seitenschiebers (4) zulässt.

8. Vorrichtung nach Anspruch 4, **dadurch gekennzeichnet,**
**dass** das erste Gleitelement als T-Leiste (8) ausgebildet ist und zwei in einem 45° Winkel gegenläufig angeordnete erste und fünfte Gleitflächen (18a, 50a) aufweist, die im Bereich des einen Endes des horizontalen Teils (22) vorgesehen sind, wobei an einer Unterseite (23) des erstes Gleitelements (8) eine Aussparung (24) mit der dritten Gleitfläche (19a) vorgesehen ist, in der das zweite Gleitelement (11) derart aufgenommen ist, dass ein seitliches Verstellen des ersten Gleitelements (8) im Seitenteil (4) zulässt, sodass die die fünften und sechsten Gleitflächen (50a, 50b) zur Anlage kommen können und dadurch die Seitenteile (4) nach unten in vertikaler Richtung (Z) und nach außen in horizontaler Richtung (X) verstellt werden können.

9. Vorrichtung nach Anspruch 4, **dadurch gekennzeichnet,**
**dass** die Entformungsplatte (10) am Außenumfang mehrere Gleitflächen (50b) aufweist, die mit den Gleitflächen (50a) des ersten Gleitelements (8) zur Anlage kommen.

10. Vorrichtung nach Anspruch 4,
**dadurch gekennzeichnet,**
**dass** die Seitenteile (4) aus mindestens zwei oder mehreren Seitenteilsegmenten bestehen, die über schräg verlaufende zusammenwirkende Gleit- oder Schieberleisten (6,13) in Richtung Zentrum oder vertikaler Längsmittelachse aufeinander zugeführt werden und damit das Gusswerkzeug (10) schließen.

11. Vorrichtung nach Anspruch 4,
**dadurch gekennzeichnet,**
**dass** die zur Anlage kommenden schrägverlaufenden Gleitflächen (19a, 19b) des zweiten Gleitelements (11) und des ersten Gleitelements oder der T-Leiste (8) und die Gleitflächen (70a, 70b) am ersten Gleitelement oder der T-Leiste (8) und dem Oberteil (7) derart horizontal angeordnet sind, dass sie bei Verstellen der Entformungs-platte (10) in vertikaler Richtung (Z) ein Verschieben des ersten Gleitelements oder der T-Leiste (8) in Richtung (X) nach außen zulassen.

12. Vorrichtung nach Anspruch 4,
**dadurch gekennzeichnet,**
**dass** beiderseits der Seitenteile (4) je ein erstes Gleitelement oder die T-Leiste (8) vorgesehen ist.

## Claims

1. A device for producing cast parts such as an aluminum casting in a pressure method or a low pressure method with the aid of a casting tool (20) that comprises movably arranged side parts (4), a base plate (1) receiving a lower part or a lower molded part (3) and a plate having both an upper part (7) and an upper molded part (5) or having an upper molded part (5), wherein at least the upper part (7) is adjustable by a demolding plate (10) and by the upper molded part (5) in the vertical direction (Z) with respect to the base surface of the casting tool (20) with the aid of an adjustment device (17) and the side parts (4) are likewise adjustable in the horizontal direction (X) with the aid of the adjustment device (17) and positive control elements that interact therewith and that are formed as sliding surfaces (18a, 18b, 19a, 19b, 50a, 50b, 60a, 60b, 70a, 70b),
wherein the adjustment device (17) interacts with the demolding plate (10) and said positive control elements for the demolding of a cast part (9) such that the demolding plate (10) and the side parts (4) are first adjustable in the perpendicular direction (Z); such that the side parts (4) are then moved in an inclined direction (Z-X) with respect to the base surface of the casting tool; and such that the side parts (4) are finally moved in the horizontal direction (X).

2. A device in accordance with claim 1,
**characterized in that**
a respective two or more sliding surfaces (18a, 18b, 19a, 19b, 50a, 50b, 60a, 60b, 70a, 7b) interact to demold the casting (9).

3. A device in accordance with claim 1 or claim 2,
**characterized in that**
five sliding surface pairs are associated with the casting tool (20).

4. A device in accordance with claim 3,
**characterized in that**
the first sliding surface pair (18a, 18b) extending at an angle of 45° comprises a first sliding surface (18a) provided at the first sliding element or at a T rail (8) and a second sliding surface (18b) provided at the upper part (7),
with the second sliding surface pair (19a, 19b) extending at an angle of 45° comprising the third sliding surface (19a) provided at the first sliding element or at a T rail (8) and a fourth sliding surface (19b) provided at a sliding element or at a tilt rail (11);
with the third sliding surface pair (50a, 50b) extending at an angle of 45° comprising a fifth sliding surface (50a) provided at the first sliding element (8) and a sixth sliding surface (50b) provided at the demolding plate (10); with the fourth horizontally extending sliding surface pair (60a, 60b) comprising a seventh horizontal sliding surface (60a) provided at the demolding plate (10) and an eighth sliding surface (60b) horizontally provided at the first sliding element or at the T rail (8); and
with the fifth horizontally extending sliding surface pair (70a, 70b) comprising a ninth sliding surface (70a) provided at the first sliding element or at the T rail (8) and a tenth sliding surface (70b) provided at the upper part (7).

5. A device in accordance with claim 4,
**characterized in that**
the plate or the upper part (7) and the second sliding element or the tilt rail (11) are fixedly connected to one another and are connected to the casting tool (20), with. on an indirect or direct contact of the demolding plate (10) with the sliding element or the T rail (8), the second sliding element or the tilt rail (11) having the third and fourth (19a, 19b) and the fifth and sixth sliding surfaces (50a, 50b), and the further horizontally extending sliding surface (70a, 70b) of the first sliding element or of the T rail (8) and of the first and second sliding surfaces (18a, 18b)), the first sliding element (8) being moved so far outwardly that the fifth and sixth sliding surfaces (50a, 50b) of the demolding plate (10) and, on a further movement of the adjustment device (17) in the vertical direction, the first sliding element or T rail (8) come into contact and the side parts or side pushers (4) are moved in a positive manner downwardly and outwardly in an inclined plane (X, Z).

6. A device in accordance with claim 4,
**characterized in that**
the first sliding element is formed as a T rail (8) and comprises a horizontal part (22) and a vertically arranged web (21) in which an opening (53) for receiving a fastening element is provided with whose aid it is connected to the side part (4).

7. A device in accordance with claim 6,
**characterized in that**
the second sliding element or tilt rail (11) and the upper part (7) are fixedly connected to one another by fastening elements and are vertically adjustably connected to the casting tool (20), with the web (31) provided at the first sliding element being received in an elongate hole opening (51) provided in the upper part (7) and permitting a lateral adjustment of the side part or side pusher (4).

8. A device in accordance with claim 4,
**characterized in that**
the first sliding element is formed as a T rail (8) and has two first and fifth sliding surfaces (18a, 50a) that are arranged in opposite senses at a 45° angle and that are provided in the region of the one end of the horizontal part (22), with a cutout (34) having the third sliding surface (19a) being provided at a lower side (23) of the first sliding element (8) and with the second sliding element (11) being received therein such that a lateral adjustment of the first sliding element (8) in the side part (4) is permitted so that the fifth and sixth siding surfaces (50a, 50b) can come into contact and the side parts (4) can thereby be adjusted downwardly in the vertical direction (Z) and outwardly in the horizontal direction (X).

9. A device in accordance with claim 4,
**characterized in that**
the demolding plate (10) has a plurality of sliding surfaces (50b) at the outer periphery that come into contact with the sliding surfaces (50a) of the first sliding element (8).

10. A device in accordance with claim 4,
**characterized in that**
the side parts (4) comprise at least two or more side part segments that are led toward one another in the direction of the center or of the vertical longitudinal center axis and thus close the casting tool via obliquely extending interacting sliding or pushier rails (6, 14).

11. A device in accordance with claim 4,
**characterized in that**
the sliding surfaces (18a, 18b) of the second sliding element (11) and of the first sliding element or of the T rail (8) and the sliding surfaces (70a, 70b at the first sliding element or at the T rail (8) and the upper part (8) that come into contact and that extend obliquely are arranged horizontally such that they permit a displacement of the first sliding element or of the T rail (8) in the direction (X) to the outside on an adjustment of the demolding plate (10) in the vertical direction (Z).

12. A device in accordance with claim 4,
**characterized in that**
a respective first sliding element or T rail (8) is provided at both sides of the side parts (4).

## Revendications

1. Dispositif de fabrication de pièces moulées, comme l'aluminium moulé, au cours d'un procédé sous pression ou d'un procédé à basse pression à l'aide d'un outil de moulage (20), qui est constitué de parties latérales (4) disposées mobiles, d'une plaque de base (1) recevant une partie inférieure ou une pièce de moule inférieure (3) et d'une plaque comportant aussi bien une partie supérieure (7) qu'une partie de moule supérieure (5) ou pièce de moule supérieure (5), au moins la partie supérieure (7) pouvant être déplacée avec une plaque de démoulage (10) et la pièce de moule supérieure (5) par rapport à la surface portante de l'outil de moulage (20) dans la direction verticale (Z) à l'aide d'un dispositif d'actionnement (17) et les parties latérales (4) pouvant également être déplacées dans la direction horizontale (X) à l'aide du dispositif d'actionnement (17) et d'éléments de commande forcée coopérant avec celui-ci, qui sont réalisés sous la forme de surfaces de glissement (18a, 18b, 19a, 19b, 50a, 50b, 60a, 60b, 70a, 70b),
dans lequel
pour démouler une pièce moulée (9), le dispositif d'actionnement (17) coopère avec la plaque de démoulage (10) et lesdits éléments de commande forcée de telle manière que la plaque de démoulage (10) et les parties latérales (4) peuvent d'abord être déplacées dans la direction verticale (Z), que les parties latérales (4) peuvent ensuite être déplacées dans une direction oblique (Z-X) par rapport à la surface portante de l'outil de moulage et que les parties latérales (4) peuvent enfin être déplacées dans la direction horizontale (X).

2. Dispositif selon la revendication 1,
**caractérisé en ce que**
pour démouler la pièce moulée (9), deux surfaces de glissement (18a, 18b, 19a, 19b, 50a, 50b, 60a, 60b, 70a, 70b) ou plus coopèrent respectivement.

3. Dispositif selon la revendication 1 ou 2,
**caractérisé en ce que**
cinq paires de surfaces de glissement sont associées à l'outil de moulage (20).

4. Dispositif selon la revendication 3,
**caractérisé en ce que**
la première paire de surfaces de glissement (18a, 18b) s'étendant selon un angle de 45° est constituée d'une première surface de glissement (18a) prévue sur le premier élément de glissement ou une barre en T (8) et d'une deuxième surface de glissement (18b) prévue sur la partie supérieure (7),
dans lequel la deuxième paire de surfaces de glissement (19a, 19b) s'étendant selon un angle de 45° est constituée de la troisième troisième surface de glissement (19a) prévue sur le premier élément de glissement ou une barre en T (8) et d'une quatrième surface de glissement (19b) prévue sur un élément de glissement ou une barre de basculement (11),
dans lequel la troisième paire de surfaces de glissement (50a, 50b) s'étendant selon un angle de 45° est constituée d'une cinquième surface de glissement (50a) prévue sur le premier élément de glissement (8) et d'une sixième surface de glissement (50b) prévue sur la plaque de démoulage (10),
dans lequel la quatrième paire de surfaces de glissement (60a, 60b) s'étendant horizontalement est constituée d'une septième surface de glissement (60a) horizontale prévue sur la plaque de démoulage (10) et d'une huitième surface de glissement (60b) prévue horizontale sur l'élément de glissement ou la barre en T (8),
dans lequel la cinquième paire de surfaces de glissement (70a, 70b) s'étendant horizontalement est constituée d'une neuvième surface de glissement (70a) prévue sur le premier élément de glissement ou la barre en T (8) et d'une dixième surface de glissement (70b) prévue sur la partie supérieure (7).

5. Dispositif selon la revendication 4,
**caractérisé en ce que**
la plaque ou la partie supérieure (7) et le deuxième élément de glissement ou la barre de basculement (11) sont fixés solidement l'un à l'autre et reliés à l'outil de moulage (20), dans lequel, lors de l'appui indirect ou direct de la plaque de démoulage (10) contre l'élément de glissement ou la barre en T (8), le deuxième élément de glissement ou la barre de basculement (11) sont déplacés avec la troisième et quatrième (19a, 19b) ainsi qu'avec la cinquième et sixième surface de glissement (50a, 50b) et les autres surfaces de glissement (70a, 70b) s'étendant horizontalement du premier élément de glissement ou de la barre en T (8) ainsi que la première et deuxième surface de glissement (18a, 18b) du premier élément de glissement (8), dans une telle mesure vers l'extérieur que la cinquième et sixième surface de glissement (50a, 50b) de la plaque de démoulage (10) et du premier élément de glissement ou barre en T (8) viennent en appui et, lors d'un déplacement supplémentaire du dispositif d'actionnement (17) dans la direction verticale (7), les parties latérales ou coulisses latérales (4) sont déplacées vers le bas et vers l'extérieur, guidées de manière forcée dans un plan oblique (X, Z).

6. Dispositif selon la revendication 4,
**caractérisé en ce que**
le premier élément de glissement est réalisé sous la forme d'une barre en T (8) et est constitué d'une partie horizontale (22) et d'une âme (21) disposée verticale, dans laquelle une ouverture (53) est prévue pour recevoir un élément de fixation, à l'aide duquel il est relié à la partie latérale (4).

7. Dispositif selon la revendication 6,
**caractérisé en ce que**
le deuxième élément de glissement ou barre de basculement (11) et la partie supérieure (7) sont fixés solidement l'un à l'autre par le biais d'éléments de fixation et sont reliés de manière déplaçable verticalement à l'outil de moulage (20), dans lequel l'âme (21) prévue sur le premier élément de glissement (8) est reçue dans une ouverture en forme de trou oblong (51) prévue dans la partie supérieure (7) et permet un déplacement latéral de la partie latérale ou coulisse latérale (4).

8. Dispositif selon la revendication 4,
**caractérisé en ce que**
le premier élément de glissement est réalisé sous la forme d'une barre en T (8) et comporte deux première et cinquième surfaces de glissement (18a, 50a) disposées selon un angle de 45° dans des sens opposés, qui sont prévues dans la zone de l'une des extrémités de la partie horizontale (22), un évidement (24) avec la troisième surface de glissement (19a) étant prévu sur une face inférieure (23) du premier élément de glissement (8), évidement dans lequel le deuxième élément de glissement (11) est reçu de manière à permettre un déplacement latéral du premier élément de glissement (8) dans la partie latérale (4), de telle sorte que les cinquième et sixième surfaces de glissement (50a, 50b) peuvent venir en appui et ainsi les parties latérales (4) peuvent être déplacées vers le bas dans la direction verticale (Z) et vers l'extérieur dans la direction horizontale (X).

9. Dispositif selon la revendication 4,
**caractérisé en ce que**
la plaque de démoulage (10) comporte plusieurs surfaces de glissement (50b) sur la périphérie extérieure, qui viennent en appui sur les surfaces de glissement (50a) du premier élément de glissement (8).

10. Dispositif selon la revendication 4,
**caractérisé en ce que**
les parties latérales (4) sont constituées d'au moins deux segments de partie latérale ou plus, qui sont guidés l'un vers l'autre par le biais de barres de glissement ou de coulissement (6, 13) coopérant et s'étendant obliquement dans la direction du centre ou de l'axe médian longitudinal vertical et ferment ainsi l'outil de moulage (10).

11. Dispositif selon la revendication 4,
**caractérisé en ce que**
les surfaces de glissement (19a, 19b) obliques venant en appui du deuxième élément de glissement (11) et du premier élément de glissement ou de la barre en T (8) et les surfaces de glissement (70a, 70b) sur le premier élément de glissement ou la barre en T (8) et la partie supérieure (7) sont disposées horizontales de manière à permettre, lors d'un déplacement de la plaque de démoulage (10) dans la direction verticale (Z), un coulissement du premier élément de glissement ou de la barre en T (8) vers l'extérieur dans la direction (X).

12. Dispositif selon la revendication 4,
**caractérisé en ce que**
un premier élément de glissement ou la barre en T (8) est respectivement prévu des deux côtés des parties latérales (4).
